# EUROPÄISCHE PATENTSCHRIFT

(11) **EP 1 336 354 B1**
(45) Veröffentlichungstag und Bekanntmachung des Hinweises auf die Patenterteilung: **02.04.2008**
(21) Anmeldenummer: 03003572.9
(22) Anmeldetag: 17.02.2003
(51) Int. Cl.: A47B 13/08, A47B 37/04

(54) **Tisch mit einer teilbar ausgebildeten Tischplatte**
Table comprising a divided table-top
Table formée par un plateau de table divisible

(30) Priorität: 18.02.2002 DE 20202518 U
(43) Veröffentlichungstag der Anmeldung: 20.08.2003
(73) Patentinhaber: Garten- und Landschaftsbau, Manfred Siegwarth, 78224 Singen (Bohlingen) (DE)
(72) Erfinder: Siegwarth, Manfred, 78224 Singen (Bohlingen) (DE)
(74) Vertreter: Hiebsch, Gerhard F.

(56) Entgegenhaltungen:
- EP-A- 0 220 615
- DE-C- 497 261
- FR-A- 2 049 222
- FR-A- 2 593 044
- US-A- 5 027 718

## Beschreibung

Die Erfindung betrifft einen Tisch nach dem Oberbegriff des unabhängigen Patentanspruches.

Tische mit einer teilbar ausgebildeten Tischplatte und diese tragenden Standbeinen sind beispielsweise als Esstische bekannt mit -- die Tischbeine enthaltendenEndplatten und zwischen diesen verlaufenden längenveränderlichen Trägern, auf denen geschlossene Einlegeplatten zur Verlängerung des Esstisches angeordnet werden können. Auch sind Tischplatten mit Randausnehmungen für Behinderte im Handel.

Ein solcher variabler Tisch mit einer aus zusammensetzbaren Plattenelementen bestehenden Tischplatte sowie mit an den Unterseiten der Plattenelemente angeordneten Tischbeinen und mit Verbindungsgliedern für die Plattenelemente ist EP-A-0 220 615 zu entnehmen. Die Verbindungsglieder liegen als separate Elemente vor und sind als gerade, in die Führungkanäle einsetzbare Verbindungsstangen ausgebildet. In einer Ausgestaltung ist eine große ovale Tischplatte mit einem in Tischlängsachse gestreckten Durchbruch ausgestattet; um diesen herum sind zwölf Tischsegmente angeordnet.

Die US-A-5 027 718 beschreibt einen Gartentisch mit in Draufsicht oktogonaler Tischplatte und zentrischemebenfalls oktogonalem -- Durchbruch für einen Baum oder ein entsprechendes säulenartiges Objekt. Von den äußeren Ecken der Tischplatte verlaufen zu den entsprechenden Ecken des Durchbruchs Kantenlinien. Jeder der von einem Paar dieser Kantenlinien begrenzter Tischplattenteil ist mit vier Standbeinen ausgestattet, die gleichzeitig als Träger horizontaler Kragprofile (outriggers) dienen; die beiden Kragprofile eines -- lösbar an ein anderes grenzenden -- Tischplattenteils tragen in Abstand zu letzterem Querbretter und bilden so eine Art von Sitzbank, und zwei benachbarte Kragprofile dienen mit sie verbindenden Schrauben als Bindeglieder zweier Tischplattenteile. Dieser Gartentisch umfasst also die -- aus mehreren jener Tischplattenteile lösbar zusammengesetzte -- mehrkantige Tischplatte sowie einen deren Außenkontur angepassten Sitzring.

Ein Gartentisch kreisförmiger Außenkontur nach der DE-C-497 261 weist über seiner Tischplatte einen Schirm auf, der durch Rankgewächse gebildet werden soll. Dazu ist die Tischplatte zwecks Hindurchrankens einer Pflanze -- die einem im Tischuntergestell aufgestellten Blumentopf o. dgl. entwächst -- mit einer zentrischen Öffnung versehen, und der Schirm sowie der Schirmstock bestehen aus einem Stabgerippe, welches ein Emporranken der Pflanze ermöglichen soll.

Die FR-A-2 593 044 bietet einen in Draufsicht rechteckigen Tisch aus vier Randstreifen an, die einen mittigen Durchbruch umgeben; dieser ist über einem kistenartigen Untergestell angeordnet. Durch eine etwa diagonal zwischen Innen- und Außenkante verlaufende Querkante jedes der Randstreifen können diese auch so zusammengestellt werden, dass sie eine geschlossene Tischfläche -- ohne Durchbruch -- bilden.

In Kenntnis dieses Standes der Technik hat sich der Erfinder das Ziel gesetzt, einen Tisch zu konzipieren, der insbesondere in einer natürlichen Umgebung -- diese einbeziehend -- eingesetzt werden kann; es sollen Bäume und Sträucher Teile einer vom erfindungsgemäßen Tisch gebildeten Tafel werden können.

Zur Lösung dieser Aufgabe führt die Lehre des unabhängigen Anspruches; die Unteransprüche geben günstige Weiterbildungen an.

Erfindungsgemäß ist die Ausnehmung der Tischplatte als Durchlass für einen Stamm bzw. ein Gewächs gestaltet; die Tragelemente sind teleskopartig längenveränderlich, als gesonderte Teile gestaltet sowie an der Unterfläche der Tischplatte festgelegt. Die Ausnehmung ist seitlich zugänglich ausgebildet. Hierzu ist der Ausnehmung wenigstens eine Trennlinie der Tischplatte zugeordnet; an dieser wird die Tischplatte auseinander gezogen, der entsprechende Baum in die eine Hälfte der Ausnehmung eingefügt, dann wird die andere Tischhälfte angesetzt.

Zur bessern Anpassung der Ausnehmung an die Art und den Wuchs des von ihr aufgenommenen Gewächses soll die Ausnehmung in der Tischplatte größenveränderlich gestaltet sein.

Als einfachste Form hat sich eine kreisförmige Ausnehmung in der Tischplatte erwiesen, die naheliegender Weise so groß ist, dass ein mittelstarker Stamm erfasst werden kann, der Durchmesser sollte also etwa 300 mm betragen. Werden die Tischplättenteile auseinander gezogen, können sie durch distanzierende Einsatzstücke, welche die Ausnehmung teilweise begrenzen, ergänzt werden.

Nach einem weiteren Merkmal der Erfindung begrenzen sowohl Teile der Innenkanten der Ausnehmung als auch die Innenkante der Einsätze die neu formierte und vergrößerte Ausnehmung.

Im Rahmen der Erfindung können sowohl zwei -- dann einander gegenüberliegende -- Einsätze eingesetzt werden als auch bei einer anderen Ausführungsform -- zwei Einsatzbretter, welche beide gemeinsam die gesamte Ausnehmung begrenzen.

Die Tischplattenteile samt Einsätzen bzw. Einsatzbrettern werden durch an der Unterseite angeordnete Tragelemente zusammengehalten, die beispielsweise Teleskopschienen sind. In diesem Falle werden die Tischbeine gesondert an der Tischplattenunterseite festgelegt.

Jedoch hat es sich auch als günstig erwiesen, jeweils ein Tischbein mit einem Abschnitt eines Tragelementes als Winkelstück zusammenzufügen, was die Montage erheblich vereinfacht. Zwei derartige Winkelstücke können dann ineinandergeschoben bzw. auseinandergezogen werden und tragen die Tischplatte in deren unterschiedlichen Konfigurationen.

Insgesamt ergibt sich so eine in die Natur integrierbare Vorrichtung, die zum einen als Tisch bzw. als Tafel dient sowie zum anderen zumindest einen Durchbruch anbietet, der von einem Naturgewächs durchgriffen wird.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1:: eine Schrägsicht auf einen Tisch;
- Fig. 2:: die der Fig. 1 entsprechende Schrägsicht auf andere Ausführungen eines solchen Tisches;
- Fig. 3, 4:: jeweils eine teilweise Untersicht zu anderen Ausführungsformen.

Ein Tisch 10 weist gemäß Fig. 1 auf vertikalen Stand- oder Tischbeinen 12 eine etwa horizontal ausgerichtete, in Draufsicht ovale Tischplatte 14 der Länge a auf, in deren Zentrum eine kreisförmige Ausnehmung 30 zu erkennen ist; der Durchmesser d von hier 400 mm dieser Ausnehmung 30 entspricht hier etwa dem halben Maße des Abstandes z zwischen den Plattenkanten 16 bzw. der Breite b der Tischplatte 14, welche in zwei Hälften 18 der jeweiligen Länge a₁ unterteilt ist. Die beiden Plattenhälften 18 stoßen an einer durch das Zentrum der Tischplatte 14 gelegten Diametrallinie 20 des Tisches 10 bzw. der Tischplatte 14 aneinander; diese Diametrallinie 20 wird in der Ausführung nach Fig. 1 von einer Durchmesserlinie D der Ausnehmung 30 bestimmt. Die Länge dieses Stoßbereiches entspricht dem Abstand z der Ausnehmung 30 von der Plattenkante 16.

Der Tisch 10 ist so um einen Baum B angeordnet, dass dessen Stamm B₁ die Ausnehmung 30 durchgreift. Durch die Teilung der Tischplatte 14 kann diese dem Baum B in beliebigem Wachstumsstand zugeordnet werden.

Zudem kann die Größe der Ausnehmung 30 der Dicke i des Stammes B₁ angepasst werden. Der Tisch 10 der Fig. 2 enthält zwischen den beiden Platten- oder Tischhälften 18 bzw. zwischen deren Diametrallinien 20 zwei Einsätze 24 der Länge n, welche die in Draufsicht gekrümmte Form des Ausnehmungsrandes 32 mit ihrerseits teilkreisförmig gebogenen Innenkanten 26 fortsetzen und sowohl die Länge a des Tisches 10 als auch die dazu parallele Länge e der Ausnehmung 30 vergrößert. Letztere ist nun nicht mehr von runder Gestalt, sondern etwa oval.

Die Form der Kontur sowohl der Tischplatte 18 als auch der Ausnehmung 30 vermag den Gegebenheiten beliebig angepasst zu werden; so bietet Fig. 3 einen rechteckigen Tisch 10ₐ mit rechteckiger Tischplatte 14ₐ und ebenfalls rechteckiger Ausnehmung 30ₐ an. Diese wird zum einen von linearen Innenkanten 19 der Plattenhälften 18ₐ begrenzt, zum anderen von -- ebenfalls linearen -- Innenkanten 26 zweier in Draufsicht rechteckiger Einsätze 24ₐ, deren horizontaler Abstand voneinander mit f bezeichnet ist.

Bei diesem Ausführungsbeispiel wird die Tischplatte 14ₐ sowohl in der dargestellten als auch in der gekürzten Ausgestaltung nach Herausnahme der Einsätze 24ₐ -- von zwei gesonderten Gestellen 34 getragen. Die Tischbeine 12ₐ sind hier Rechteckrohre, von denen erkennbar zwei als Winkelstück 36 ausgebildet sind; ein an der Unterfläche 15 der Tischplatte 14ₐ festgelegter hohler Winkelarm 38 nimmt einen koaxial stehenden Winkelarm 40 -- geringeren Querschnittsdurchmessers -- des innerhalb des Gestells 34 zugeordneten Tischbeins 12ₐ auf; beide Winkelarme 38, 40 bilden eine durch Raststifte 42 od.dgl. festlegbare Teleskopverbindung 44 zwischen den beiden Tischbeinen 12ₐ des Gestells 34. Dank dieser Teleskopverbindung 44 kann der Beinabstand q eingestellt werden und mit ihm auch die Länge e der Einsätze 24ₐ, also die Weite der Ausnehmung 30ₐ. So kann etwa durch das zusätzliche Einlegen zweier weiterer Einsätze 24ₐ die Ausnehmung 30ₐ breiter angelegt werden.

Beim Rechtecktisch 10ₐ der Fig. 4 sind die hier teleskopartig verlängerbar gestalteten Tischbeine 12ₐ -- ebenfalls rechteckigen Querschnitts -- unmittelbar an der Unterfläche 15 festgelegt sowie neben diesen rinnenartige Führungsschienen 46, denen jeweils koaxial ein Einschubprofil 48 der anderen Tischhälfte zugeordnet ist, das ein der Tischbreite b angepasstes Einsatzbrett 25 untergreift; dieses enthält eine halbe Ausnehmung 30_{b} ovaler Formgebung, dienicht erkennbar -- durch eine entsprechende Ausnehmung eines zweiten Einsatzbrettes 25 ergänzt wird; die beiden Einsatzbretter 25 stoßen mit ihren einander zugekehrten Innenkanten 27 aneinander.

## Patentansprüche

1. Tisch mit einer von Standbeinen (12, 12ₐ) getragenen, teilbar ausgebildeten Tischplatte (14, 14ₐ), die in Abstand (z) zu ihrem Plattenrand (16) mit einer seitlich zugänglich ausgebildeten Ausnehmung (30, 30ₐ, 30_{b}) versehen und dieser wenigstens eine Trennlinie (20) der Tischplatte zugeordnet ist, wobei die Tischplattenteile (18, 18ₐ) durch an der Tischplatte (14, 14ₐ) angeordnete Tragelemente (38, 40; 46, 48) relativ zueinander gehalten sind,
**dadurch gekennzeichnet,**
**dass** die Ausnehmung (30, 30ₐ, 30_{b}) als Durchlass für einen Stamm (B₁) gestaltet ist sowie die Tragelemente (38, 40; 46, 48) teleskopartig längenveränderlich ausgebildet sind, wobei die Tragelemente (38, 40; 46, 48) als gesonderte Teile gestaltet und an der Unterfläche (15) der Tischplatte (14, 14ₐ) festgelegt sind.

2. Tisch nach Anspruch 1, **dadurch gekennzeichnet, dass** wenigstens eines der Tragelemente (38, 40) mit einem Standbein (12ₐ) verbunden ist.

3. Tisch nach Anspruch 1 oder 2, **gekennzeichnet durch** Winkelelemente (36) aus jeweils einem Standbein (12ₐ) und einem Tragelement (38).

4. Tisch nach einem der Ansprüche 1 bis 3, **dadurch gekennzeichnet, dass** die Tischplatte (14ₐ) von zwei gesonderten Gestellen (34) getragen ist, die jeweils zwei teleskopartig ineinander einfügbare Tragelemente (38, 40; 46, 48) enthalten.

5. Tisch nach einem der Ansprüche 1 bis 4, **dadurch gekennzeichnet, dass** ein Rechteckrohr des an einem Tischplattenteil (18ₐ) angebrachten einen Standbeins (12ₐ) als Winkelstück (36) ausgebildet ist und einen Winkelarm (40) des anderen Standbeins aufnimmt, der seinerseits an der Unterfläche (15) eines anderen Tischplattenteils (18ₐ) der Tischplatte (14ₐ) festgelegt ist.

6. Tisch nach einem der Ansprüche 1 bis 4, **dadurch gekennzeichnet, dass** neben unmittelbar an der Unterfläche (15) der Tischplatte (14ₐ) festgelegten Standbeinen (12ₐ) an der Unterfläche gesonderte rinnenartige Führungsschienen (46) verlaufen, denen jeweils koaxial ein Einschubprofil (48) des anderen Tischplattenteils (18ₐ) zugeordnet ist.

7. Tisch nach einem der Ansprüche 1 bis 6, **gekennzeichnet durch** eine größenveränderlich gestaltete kreisförmige Ausnehmung (30) der Tischplatte (14).

8. Tisch nach Anspruch 1 oder 7, **dadurch gekennzeichnet, dass** eine Durchmesserlinie (D) der Ausnehmung (30) die Lage der Trennlinie (20) bestimmt.

9. Tisch nach einem der Ansprüche 1 bis 8, **dadurch gekennzeichnet, dass** an die von der Trennlinie (20) bestimmten Innenkanten der Tischplatte (14, 14ₐ) wenigstens teilweise Einsätze (24, 24ₐ, 25) anfügbar sind.

10. Tisch nach Anspruch 9, **dadurch gekennzeichnet, dass** eine Innenkante (26, 26ₐ) des Einsatzes (24, 24ₐ) die Ausnehmung (30, 30ₐ) begrenzt.

11. Tisch nach einem der Ansprüche 1 bis 10, **dadurch gekennzeichnet, dass** die Ausnehmung (30) sowohl von Teilen des Ausnehmungsrandes (32) als auch von den Innenkanten (26) der Einsätze (24) begrenzt ist.

12. Tisch nach einem der Ansprüche 1 bis 11, **dadurch gekennzeichnet, dass** die Ausnehmung (30) von Innenkanten (26ₐ) des Einsatzes (24ₐ) sowie von Innenkanten der Tischplattenteile (18ₐ) begrenzt ist.

13. Tisch nach einem der Ansprüche 1 bis 12, **dadurch gekennzeichnet, dass** die Ausnehmung (30_{b}) teilweise in einem Einsatzbrett (25) des Tisches (10ₐ) vorgesehen ist und zumindest zwei solcher Einsatzbretter zwischen den Tischplattenteilen (18, 18ₐ) verlaufen sowie die Ausnehmung begrenzen.

14. Tisch nach einem der Ansprüche 1 bis 5, **dadurch gekennzeichnet, dass** eine Paarung aus zwei Winkelstücken vorgesehen ist, deren Winkelarme (38, 40) teleskopartig ineinander einfügbar sind.

## Claims

1. Table having a table top (14, 14ₐ) which is carried by standing legs (12, 12ₐ) and can be split and which at a distance (z) from the edge (16) of the top is provided with a laterally accessible recess (30, 30ₐ, 30_{b}) and associated with the latter is at least one dividing line (20) of the table top, the table top portions (18, 18ₐ) being held relative to each other by supporting elements (38, 40; 46, 48) arranged on the table top (14, 14ₐ), **characterised in that** the recess (30, 30ₐ, 30_{b}) is designed as an aperture for a trunk (B₁) and the supporting elements (38, 40; 46, 48) are telescopically variable in length, the supporting elements (38, 40; 46, 48) being designed as separate parts and fixed to the lower surface (15) of the table top (14, 14ₐ).

2. Table according to claim 1, **characterised in that** at least one of the supporting elements (38, 40) is connected to a standing leg (12ₐ).

3. Table according to claim 1 or 2, **characterised by** angle elements (36) each consisting of a standing leg (12ₐ) and a supporting element (38).

4. Table according to any of claims 1 to 3, **characterised in that** the table top (14ₐ) is supported by two separate frames (34) which each include two supporting elements (38, 40; 46, 48) that can be inserted in each other telescopically.

5. Table according to any of claims 1 to 4, **characterised in that** a square tube of one standing leg (12ₐ) mounted on a table top portion (18ₐ) is designed as an angle piece (36) and receives an angle arm (40) of the other standing leg which is in turn fixed to the lower surface (15) of another table top portion (18ₐ) of the table top (14ₐ).

6. Table according to any of claims 1 to 4, **characterised in that**, in addition to standing legs (12ₐ) fixed directly to the lower surface (15) of the table top (14ₐ), in the lower surface run separate groove-like guide rails (46) with each of which is coaxially associated an insertion profile (48) of the other table top portion (18ₐ).

7. Table according to any of claims 1 to 6, **characterised by** a circular recess (30) designed with variable size in the table top (14).

8. Table according to claim 1 or 7, **characterised in that** a diameter line (D) of the recess (30) defines the position of the dividing line (20).

9. Table according to any of claims 1 to 8, **characterised in that** at least partial inserts (24, 24ₐ, 25) can be joined to the inner edges of the table top (14, 14ₐ) defined by the dividing line (20).

10. Table according to claim 9, **characterised in that** an inner edge (26, 26ₐ) of the insert (24, 24ₐ) defines the recess (30, 30ₐ).

11. Table according to any of claims 1 to 10, **characterised in that** the recess (30) is defined both by parts of the recess edge (32) and by the inner edges (26) of the inserts (24).

12. Table according to any of claims 1 to 11, **characterised in that** the recess (30) is defined by inner edges (26ₐ) of the insert (24ₐ) and by inner edges of the table top portions (18ₐ).

13. Table according to any of claims 1 to 12, **characterised in that** the recess (30_{b}) is provided partially in an insert board (25) of the table (10ₐ) and at least two such insert boards run between the table top portions (18, 18ₐ) and define the recess.

14. Table according to any of claims 1 to 5, **characterised in that** there is provided a pairing of two angle pieces of which the angle arms (38, 40) can be inserted in each other telescopically.

## Revendications

1. Table avec un plateau de table (14, 14ₐ) porté par des pieds (12, 12ₐ) et conçu divisible, qui est doté à distance (z) de son bord de plateau (16) d'un évidement (30, 30ₐ, 30_{b}) réalisé accessible par le côté et auquel est attribuée au moins une ligne de séparation (20) du plateau de table, les parties du plateau de table (18, 18ₐ) étant maintenues les unes par rapport aux autres par des éléments porteurs (38, 40 ; 46, 48) disposés sur le plateau de table (14, 14ₐ),
**caractérisée en ce que**,
l'évidement (30, 30ₐ, 30_{b}) est conçu comme un passage pour un tronc (B₁) et les éléments porteurs (38, 40 ; 46, 48) sont conçus variables en longueur de façon télescopique, les éléments porteurs (38, 40 ; 46, 48) étant conçus comme des parties séparées et étant fixés sur la face inférieure (15) du plateau de table (14, 14ₐ).

2. Table selon la revendication 1, **caractérisée en ce qu'**au moins l'un des éléments porteurs (38, 40) est relié à un pied (12ₐ).

3. Table selon la revendication 1 ou 2, **caractérisée par** des éléments d'angle (36) constitués chacun d'un pied (12ₐ) et d'un élément porteur (38).

4. Table selon l'une quelconque des revendications 1 à 3, **caractérisée en ce que** le plateau de table (14ₐ) est porté par deux bâtis (34) séparés, qui contiennent chacun deux éléments porteurs (38, 40 ; 46, 48) susceptibles d' être insérés l'un dans l'autre de façon télescopique.

5. Table selon l'une quelconque des revendications 1 à 4, **caractérisée en ce qu'**un tuyau rectangulaire du pied (12ₐ) placé sur une partie du plateau de table (18ₐ) est conçu comme une pièce d'angle (36) et reçoit un bras d'angle (40) de l'autre pied, qui pour sa part est fixé sur la face inférieure (15) d'une autre partie de plateau de table (18ₐ) du plateau de table (14ₐ).

6. Table selon l'une quelconque des revendications 1 à 4, **caractérisée en ce que**, à côté des pieds (12ₐ) fixés directement sur la face inférieure (15) du plateau de table (14ₐ), des rails de guidage (46) en forme de goulottes séparées sont agencés sur la face inférieure, rails à chacun desquels est attribué un profilé d'introduction (48) de l'autre partie du plateau de table (18ₐ).

7. Table selon l'une quelconque des revendications 1 à 6, **caractérisée par** un évidement (30), circulaire et conçu variable en grandeur, du plateau de table (14).

8. Table selon la revendication 1 ou 7, **caractérisée en ce qu'**une ligne de diamètre (D) de l'évidement (30) détermine la position de la ligne de séparation (20).

9. Table selon l'une quelconque des revendications 1 à 8, **caractérisée en ce que** des insertions (24, 24ₐ, 25) sont susceptibles d' être accolées au moins partiellement aux bords intérieurs du plateau de table (14, 14ₐ) définis par la ligne de séparation (20).

10. Table selon la revendication 9, **caractérisée en ce qu'**une arête intérieure (26, 26ₐ) de l'insertion (24, 24ₐ) délimite l'évidement (30, 30ₐ).

11. Table selon l'une quelconque des revendications 1 à 10, **caractérisée en ce** l'évidement (30) est limité aussi bien par des parties du bord de l'évidement (32) que par les arêtes intérieures (26) des insertions (24).

12. Table selon l'une quelconque des revendications 1 à 11, **caractérisée en ce que** l'évidement (30) est délimité par des arêtes intérieures (26ₐ) de l'insertion (24ₐ) ainsi que par des arêtes intérieures des parties du plateau de table (18ₐ).

13. Table selon l'une quelconque des revendications 1 à 12, **caractérisée en ce que** l'évidement (30_{b}) est prévu en partie dans une planche d'insertion (25) de la table (10ₐ) et au moins deux planches d'insertion de ce type sont agencées entre les parties du plateau de table (18, 18ₐ) et délimitent l'évidement.

14. Table selon l'une quelconque des revendications 1 à 5, **caractérisée en ce qu'**un appariement constitué de deux pièces d'angle est prévu, dont les bras d'angle (38, 40) sont susceptibles d'être insérés les uns dans les autres de façon télescopique.
